# EUROPÄISCHE PATENTSCHRIFT

(11) **EP 3 540 852 B1**
(45) Veröffentlichungstag und Bekanntmachung des Hinweises auf die Patenterteilung: **05.05.2021**
(21) Anmeldenummer: 19161779.4
(22) Anmeldetag: 11.03.2019
(51) Int. Cl.: H01Q 1/32, H01Q 1/38, H01Q 9/42, H01Q 13/10, H01Q 21/28, H01Q 5/35

(54) **MEHRBEREICHSANTENNE FÜR EINE EMPFANGS- UND/ODER SENDEEINRICHTUNG FÜR DEN MOBILEN EINSATZ, INSBESONDERE FAHRZEUGEN, BESTEHEND AUS EINER BEIDSEITIG KUPFERKASCHIERTEN LEITERPLATTE**
MULTI-RANGE ANTENNA FOR A RECEIVING AND/OR TRANSMITTING DEVICE FOR MOBILE USE, ESPECIALLY FOR VEHICLES, COMPRISING A DOUBLE COPPER-CLAD CIRCUIT BOARD
ANTENNE MULTIBANDE POUR UN DISPOSITIF RÉCEPTEUR ET/OU ÉMETTEUR DESTINÉE À L'USAGE MOBILE, EN PARTICULIER POUR VÉHICULES, CONSTITUÉE D'UNE CARTE DE CIRCUIT IMPRIMÉ À DOUBLAGE EN CUIVRE DOUBLE FACE

(30) Priorität: 13.03.2018 DE 202018101408 U; 29.03.2018 DE 202018101775 U
(43) Veröffentlichungstag der Anmeldung: 18.09.2019
(73) Patentinhaber: Desay SV Automotive Europe GmbH, 99428 Weimar OT Legefeld (DE)
(72) Erfinder: BULBIN, Yury, 07407 Rudolstadt (DE); HARZ, Thomas, 38120 Braunschweig (DE)
(74) Vertreter: Kruspig, Volkmar

(56) Entgegenhaltungen:
- EP-A1- 3 244 486
- WO-A1-2016/186304
- CN-B- 101 030 672
- GB-A- 2 500 209
- US-A1- 2010 238 079

## Beschreibung

Die Erfindung betrifft eine Mehrbereichsantenne für eine Empfangs- und/oder Sendeeinrichtung für den mobilen Einsatz, insbesondere Fahrzeugen, bestehend aus einer beidseitig kupferkaschierten Leiterplatte, wobei die kupferkaschierten Flächen auf den Leiterplattenseiten Antennenstrahlerstrukturen für den Mobilfunkbereich, WLAN und/oder Navigationsdienste darstellen und hierfür Schlitzstrahler- und Monopolstrukturen ausgebildet sind gemäß Anspruch 1.

Aus der US 6,664,932 B2 ist eine multifunktionale Antenne für WLAN und telematische Applikationen vorbekannt, welche auf der Basis einer gedruckten Leiterplatte ausgeführt ist. Diesbezüglich sind bei einer Ausführungsform der dortigen Erfindung GPS-Antennen sowie Antennen für den Satelliten-Radioempfang auf einer der Leiterplattenseiten ausgebildet. Auf der gegenüberliegenden Seite befinden sich Schlitzantennen für GSM-Empfang aber auch für den terrestrischen Rundfunkempfang. Die Strahler für den GSM-Empfang werden kreisbogenförmig realisiert und weisen eine Struktur auf, die nach Möglichkeit scharfe Ecken oder Kanten in den Strahlern vermeidet. Die Entkopplung der einzelnen Antennenelemente gemäß der vorbekannten Lösung ist jedoch unzureichend, so dass sich bei der Anwendung der Antenne Nutzungseinschränkungen ergeben. Patch-Antennen benötigen weiterhin einen relativ großen Abstand zwischen dem Patch und dem sogenannten Ground-Plane. Aus diesem Grunde muss die eingesetzte Leiterplatte eine relativ große Dicke besitzen und deshalb eine hohe Masse aufweisen.

Aus der WO 2015/124463 A1 ist eine Mehrbereichsantenne für eine Empfangs- und/oder Sendeeinrichtung für den mobilen Einsatz, insbesondere Kraftfahrzeuge, vorbekannt. Diese Antenne besteht aus einer Trägerplatte zur Aufnahme von elektrischen Anschlusselementen sowie zur Antennenmontage. Auf der Trägerplatte erstreckt sich von dieser im Wesentlichen senkrecht eine kupferkaschierte Leiterplatte.

Die Strukturen der Leiterplatte sind so ausgebildet, dass auf einer ersten Leiterplattenseite eine Mobilfunk-Monopolstrahlerstruktur und eine Anschlussflächenstrutur für einen fixierbaren CB-Strahler entsteht. Das elektrische Feld zwischen der Anschlussflächenstruktur und der Monopolstrahlerstruktur ist orthogonal polarisiert, wobei beide Strahler räumlich getrennt sind. Auf der zweiten, der ersten gegenüberliegenden Leiterplattenseite ist eine geerdete Mobilfunk-Zick-Zack-Schlitzstrahler-Struktur ausgebildet, welche von der Monopolstrahlerstruktur erregt wird.

Die Fläche der Leiterplatte ist so ausgeführt, dass diese im Wesentlichen die Längsschnittfläche eines Gehäuses für die Antenne ausfüllt

Aus der US 2010/0238079 A1 sowie der EP 3 244 486 A1 sind weitere Mehrbandantennen bekannt, die auf Leiterplatten aufgebracht sind.

Aus dem Vorgenannten ist es Aufgabe der Erfindung, eine weiterentwickelte Mehrbereichsantenne für eine Empfangs- und/oder Sendeeinrichtung für den mobilen Einsatz anzugeben, welche herstellungsseitig nur einen geringen Kostenaufwand ermöglicht und dabei gleichzeitig hervorragende Antennenparameter liefert. Die Antenne soll nur über eine überschaubare Grundfläche und eine geringe Masse verfügen, so dass diese insbesondere als Glasklebe-Multiband-Antenne angewendet werden kann.

Die Lösung der Aufgabe der Erfindung erfolgt durch die Mehrbereichsantenne gemäß der Merkmalskombination nach Anspruch 1, wobei die Unteransprüche mindestens zweckmäßige Ausgestaltungen und Weiterbildungen umfassen.

Es wird demnach von einer Mehrbereichsantenne für eine Empfangs- und/oder Sendeeinrichtung für den mobilen Einsatz, insbesondere für den Einsatz in Fahrzeugen, ausgegangen.

Die Mehrbereichsantenne besteht aus einer beidseitig kupferkaschierten Leiterplatte, wobei die kupferkaschierten Flächen auf den Leiterplattenseiten Antennenstrukturen für den Mobilfunk, WLAN und/oder Navigationsdienste darstellen und hierfür Schlitzstrahler- und Monopolstrukturen ausgebildet werden.

Erfindungsgemäß ist auf der ersten kupferkaschierten Leiterplattenseite eine großflächige Massekaschierung vorgesehen, wobei entlang einer Symmetrieachse die Massekaschierung teilweise durch einen geradlinig verlaufenden Schlitz unterbrochen ist.

Hierdurch entsteht eine erste und eine zweite, entlang der Symmetrieachse verlaufende Massekaschierungsfläche.

Innerhalb der ersten und der zweiten Massekaschierungsfläche sind zwei, bevorzugt ebenfalls symmetrisch zum Schlitz verlaufende MIMO-Mobilfunk-Schlitzstrahler-Strukturen ausgebildet.

Weiterhin sind auf der zweiten kupferkaschierten Leiterplattenseite mehrere Mikrostreifenleitungen und weitere Antennenstrukturen ausgebildet, welche mit den Strukturen auf der ersten Leiterplattenseite kapazitiv und/oder induktiv gekoppelt sind. Ebenfalls befinden sich auf der zweiten kupferkaschierten Leiterplattenseite die entsprechenden Antennenanschlüsse zur Speisung.

Bei einer Ausführungsform der Erfindung weist die kupferkaschierte Leiterplatte eine symmetrische Form bezüglich ihrer horizontalen und vertikalen Ausdehnung auf.

Bevorzugt kann es sich bei der kupferkaschierten Fläche um eine solche Gestalt eines Quadrates oder eines Rechteckes handeln. Das kupferkaschierte Material kann auch eine gewisse Flexibilität aufweisen, um beispielsweise bei einer Glasklebeantenne diese auch an einer gebogenen bzw. sphärisch verlaufenden Scheibe eines Kraftfahrzeuges fixieren zu können.

Der Schlitz auf der ersten kupferkaschierten Leiterplattenseite verläuft von der oberen Kantenseite der Leiterplatte in Richtung unterer Kantenseite der Leiterplatte. Die untere Kantenseite der Leiterplatte ist diejenige, welche die Antennenspeiseanschlüsse aufnimmt.

Auf der zweiten Massekaschierungsfläche ist ein Schlitzstrahler für Navigationsdienste ausgebildet, wobei der Schlitzstrahler einen ersten Abschnitt aufweist, welcher parallel zum Schlitz und einen zweiten Abschnitt aufweist, welcher senkrecht zum Schlitz verläuft.

Der erste Abschnitt ist hierbei kürzer als der zweite Abschnitt gewählt. Der kürzere Abschnitt ist mit dem Schlitz zum Erhalt einer zirkularen Polarisation gekoppelt.

Der geradlinig verlaufende Schlitz weist eine Doppelfunktion auf.

Zum Ersten besteht die Funktion der Entkopplung von MIMO-Mobilfunkantennen. Zum Zweiten ist eine Mitwirkung zum Erhalt der zirkularen Polarisation der Navigationsschlitzantenne maßgeblich. Bei der Navigationsschlitzantenne ermöglichen die zwei im Wesentlichen senkrecht zueinander verlaufenden Schlitzteile zum einen den Empfang horizontal polarisierter Signale. Hierfür kommt der längere Abschnitt zur Anwendung. Der kürzere Abschnitt ist stark an den vertikalen geradlinigen Schlitz gekoppelt, der vertikal-polarisierte Signale empfängt. Die räumliche Trennung zwischen dem geradlinig verlaufenden Schlitz und dem zweiten Abschnitt und ihre senkechte Zuordnung ermöglichen die erwähnte Zirkular-Polarisation.

Die zweite kupferkaschierte Leiterplattenseite weist zwei symmetrisch ausgebildete MIMO-Mobilfunkstrukturen auf und umfasst weiterhin drei Mikrostreifenleitungen.

Die symmetrisch ausgebildeten MIMO-Mobilfunkstrukturen sind jeweils am Eingang der ersten und zweiten Mikrostreifenleitung angeschlossen. Deren Ausgang bildet den ersten und zweiten Ausgang für den Mobilfunkbereich.

Ein Ende der dritten Mikrostreifenleitung ist an den zweiteiligen Schlitzstrahler auf der ersten Leiterplattenseite angekoppelt. Das zweite Ende der dritten Mikrostreifenleitung bildet den Ausgang für den Navigationsdienst.

Das zweite Ende der dritten Mikrostreifenleitung ist mit dem Eingang eines rauscharmen Verstärkers in Weiterbildung der Erfindung verbindbar, dessen Ausgang dann den Anschluss für den Navigationsdienst darstellt.

Alle gegebenenfalls erforderlichen elektronischen Bauelemente inklusive Verstärker sind auf mindestens einer der beiden Leiterplattenseiten anordenbar. Mindestens eine der Leiterplattenseiten weist eine Beschichtung zum Aufkleben auf eine Kunststoff- oder Glasoberfläche auf, so dass der Zweck der Anwendung als Glasklebe-Antenne erfüllt ist.

Die Mobilfunkausgänge und der Ausgang für den Navigationsdienst GNSS können jeweils als Koaxialkabelausgang realisiert werden. Ebenso besteht die Möglichkeit, die Mobilfunkausgänge und den Ausgang für den Navigationsdienst jeweils als HF-Stecker oder Buchse zu realisieren.

Die Länge des geradlinig verlaufenden Schlitzes steht bei einer Ausführungsform der Erfindung in einem Verhältnis von 0,8 bis 0,9 zur Breite der ersten kupferkaschierten Leiterplattenseite.

In Weiterbildung der Erfindung ist die MIMO-Mobilfunk-Schlitzstrahler-Struktur als sogenannte Zick-Zack-Schlitzstrahler-Struktur ausführbar.

Die Erfindung soll nachstehend anhand eines Ausführungsbeispieles sowie unter Zuhilfenahme von Figuren näher erläutert werden.

Hierbei zeigen:
- Fig. 1a: eine Prinzipdarstellung der Draufsicht auf die erste kupferkaschierte Leiterplattenseite der erfindungsgemäßen Mehrbereichsantenne;
- Fig. 1b: eine Darstellung ähnlich derjenigen nach Fig. 1a, jedoch mit Draufsicht auf die zweite kupferkaschierte Leiterplattenseite;
- Fig. 2: eine Darstellung ähnlich derjenigen nach Fig. 1b, jedoch mit stilisiert dargestelltem rauscharmen Verstärker, der sich auf der diesbezüglichen Leiterplattenseite befindet; und
- Fig. 3: eine Darstellung ähnlich derjenigen nach Fig. 1a, jedoch mit einer Ausbildung der MIMO-Mobilfunk-Schlitzstrahler-Strukturen als Zick-Zack-Schlitzstrahler-Strukturen.

Die erfindungsgemäße Multiband- oder Mehrbereichsantenne für eine Empfangs- und/oder Sendeeinrichtung gemäß Ausführungsbeispiel und den Figuren geht von einer kupferkaschierten Leiterplatte 1 aus, die eine erste Seite 2 und eine zweite Seite 9 aufweist.

Die erste kupferkaschierte Leiterplattenseite 2 besitzt eine grau dargestellte gemeinsame Massefläche.

Die Kupferkaschierung der ersten Leiterplattenseite 2 weist eine Reihe von Schlitzen und nicht kupferkaschierten Stellen auf, die eine gemeinsame Antennenstruktur für Mobilfunk, Wireless und Navigationsdienst GNSS darstellen.

Die Kupferkaschierung der zweiten Leiterplattenseite 9 gemäß Figur 1b besitzt Mikrostreifenleitungen und separate Antennenstrukturen, die an die gemeinsame Antennenstruktur der ersten Leiterplattenseite 2 kapazitiv und/oder induktiv, das heißt elektromagnetisch gekoppelt sind. Auf der zweiten Leiterplattenseite befinden sich auch die Antennenausgänge für Mobilfunk, Wireless und den Navigationsdienst GNSS.

Aus den figürlichen Darstellungen ist ersichtlich, dass die kupferkaschierte Leiterplatte 1 im Wesentlichen eine symmetrische Form bezogen auf ihre horizontale und vertikale Ausdehnung aufweist.

Die gemeinsame Massefläche der ersten kupferkaschierten Leiterplattenseite 2 ist hauptsächlich symmetrisch in ihrer Länge gegenüber der vertikalen Achse und durch einen geradlinigen Schlitz 3 in zwei im Wesentlichen symmetrische Teile 4 und 5 geteilt.

Der gerade Schlitz 3 verläuft gemäß Figur 1a von der Mitte der oberen Seite der kupferkaschierten Leiterplatte 1 in Richtung untere Seite der Leiterplatte 1.

Die symmetrischen Teile 4; 5 der gemeinsamen Massefläche der ersten kupferkaschierten Leiterplattenseite 2 stellen eine MIMO (Multiple Input-Multiple Output) Mobilfunk-Schlitzstrahler-Struktur dar. Die entsprechenden Strukturen sind mit dem Bezugszeichen 40 und 50 gekennzeichnet.

Auf einer der symmetrischen Hälften 4; 5 der ersten kupferkaschierten Leiterplattenseite 2 befindet sich ein zweiteiliger Schlitzstrahler 6 für den Navigationsdienst GNSS.

Die Teile des Schlitzstrahlers 6, das heißt die Teile 7 und 8, stehen senkrecht zueinander und sind durchgehend ausgebildet. Ein kürzeres Teil 7 verläuft parallel zum gerade verlaufenden Schlitz 3 und ist mit diesem unter Bildung einer zirkularen Polarisation gekoppelt.

Die zweite kupferkaschierte Leiterplattenseite 9 nach Figur 1b besitzt zwei symmetrische MIMO-Mobilfunkstrukturen 10; 11 und drei Mikrostreifenleitungen 12, 13 und 14.

Die symmetrischen MIMO-Mobilfunkstrukturen 10; 11 sind an die Eingänge der ersten und der zweiten Mikrostreifenleitungen 12, 13 angeschlossen, deren Ausgänge den ersten und den zweiten Mobilfunkausgang 15, 16 darstellen. Ein Ende 17 der dritten leitenden Mikrostreifenleitung 14 ist an den zweiteiligen Schlitzstrahler 6 auf der ersten Leiterplattenseite 2 gekoppelt und durch einen leitenden Stift oder ein Lot mit der gemeinsamen Massefläche der ersten kupferkaschierten Leiterplattenseite 2 verbunden, wobei das zweite Ende 18 der dritten leitenden Mikrostreifenleitung 14 den Ausgang für den Navigationsdienst GNSS darstellt.

Gemäß der Darstellung nach Figur 2 kann das zweite Ende 18 der dritten Mikrostreifenleitung 14 an den Eingang eines rauscharmen Verstärkers 21 angeschlossen werden, dessen Ausgang 22 den Ausgang für den Navigationsdienst GNSS darstellt.

Jedwede elektronische Bauelemente aber auch der Verstärker 21 können auf der ersten und/oder der zweiten kupferkaschierten Leiterplattenseite 2; 9 angeordnet werden, und zwar im Sinne einer an sich bekannten Montage von entsprechenden Chipbauelementen.

Obwohl in den Figuren nicht dargestellt, besteht die Möglichkeit, dass die kupferkaschierte Leiterplatte 1 eine Schicht zum Aufkleben auf eine insbesondere Kunststoff- oder Glasoberfläche aufweist.

Die Mobilfunkausgänge 15, 16 und der Ausgang für den Navigationsdienst 18 oder 22 können entweder als Koaxialkabelausgang ausgebildet werden oder als HF-Stecker/Buchse realisiert sein.

Bei einer Ausführungsform der Erfindung steht die Länge des geraden Schlitzes 3 im Verhältnis 0,8 bis 0,9 zur Breite der ersten kupferkaschierten Leiterplattenseite 2.

In Weiterbildung der Erfindung kann gemäß der Darstellung nach Figur 3 die MIMO-Mobilfunk-Schlitzstrahler-Struktur als Zick-Zack-Schlitzstrahler-Struktur 23, 24 realisiert werden. Die beschriebene Antenne ist von ihrer Ausbildung außerordentlich kompakt und MIMO-fähig. Durch die Kombination von magnetischen Antennentypen, das heißt Schlitzstrahlern, mit elektrischen Antennentypen, das heißt Monopolantennenstrukturen, ergibt sich die gewünschte Breitbandigkeit, wobei eine Antennenanpassung durch planare Patch-Strukturen 19; 20 in einfacher Weise erfolgen kann.

Die MIMO-Mobilfunkantennen sind durch ihre flächenhafte Ausdehnung und dem resultierenden Richtdiagramm von benachbarten Antennen sehr gut entkoppelt, wobei diesbezüglich auch der Schlitz 3 eine Unterstützung bildet.

## Patentansprüche

1. Mehrbereichsantenne für eine Empfangs- und/oder Sendeeinrichtung für den mobilen Einsatz, insbesondere in Fahrzeugen, bestehend aus einer beidseitig kupferkaschierten Leiterplatte (1), wobei kupferkaschierte Flächen auf den Leiterplattenseiten Antennenstrahlerstrukturen für den Mobilfunkbereich, WLAN und/oder Navigationsdienste darstellen und hierfür Schlitzstrahler- und Monopolstrukturen ausgebildet sind,
auf der ersten kupferkaschierten Leiterplattenseite (2) großflächig eine Massekaschierung vorgesehen ist, wobei entlang einer Symmetrieachse die Massekaschierung teilweise durch einen geradlinig verlaufenden Schlitz (3) unterbrochen ist, wodurch eine erste (4) und eine zweite (5) Massekaschierungsfläche entsteht, wobei innerhalb der ersten (4) und zweiten (5) Massekaschierungsfläche zwei symmetrisch zum Schlitz (3) verlaufende MIMO-Mobilfunk-Schlitzstrahler-Strukturen (40; 50) ausgebildet sind,
**dadurch gekennzeichnet, dass**
auf der zweiten kupferkaschierten Leiterplattenseite (9) mehrere Mikrostreifenleitungen und weitere Antennenstrukturen ausgebildet sind, welche mit den Strukturen auf der ersten Leiterplattenseite (2) kapazitiv und/oder induktiv gekoppelt und darüber hinaus Antennenanschlüsse ausgebildet sind, wobei auf der zweiten Massekaschierungsfläche (5) ein Schlitzstrahler (6) für Navigationsdienste ausgebildet ist, wobei der Schlitzstrahler (6) einen ersten Abschnitt (7), welcher parallel zum Schlitz (3) und einen zweiten Abschnitt (8) aufweist, welcher senkrecht zum Schlitz (3) verläuft und weiterhin der erste Abschnitt (7) kürzer als der zweite Abschnitt (8) und der kurze Abschnitt (7) mit dem Schlitz (3) zum Erhalt einer zirkularen Polarisation gekoppelt ist.

2. Mehrbereichsantenne nach Anspruch 1, wobei die kupferkaschierte Leiterplatte (1) eine symmetrische Fläche bezüglich ihrer horizontalen und vertikalen Ausdehnung aufweist.

3. Mehrbereichsantenne nach Anspruch 2, wobei die Fläche die Form eines Quadrates oder eines Rechteckes aufweist.

4. Mehrbereichsantenne nach einem der vorangegangenen Ansprüche, wobei der Schlitz (3) von der oberen Kantenseite der Leiterplatte (1) in Richtung unterer Kantenseite der Leiterplatte (1) gerichtet ist.

5. Mehrbereichsantenne nach einem der vorangegangenen Ansprüche, wobei die zweite kupferkaschierte Leiterplattenseite (9) zwei symmetrisch ausgebildete MIMO-Mobilfunkstrukturen (10; 11) aufweist und weiterhin drei Mikrostreifenleitungen (12; 13; 14) umfasst.

6. Mehrbereichsantenne nach Anspruch 5, wobei die symmetrisch ausgebildeten MIMO-Mobilfunkstrukturen (10; 11) an jeweils Eingänge der ersten und zweiten Mikrostreifenleitung (12; 13) angeschlossen sind, deren Ausgänge den ersten (15) und zweiten (16) Ausgang für den Mobilfunk bilden, wobei ein Ende (17) der dritten Mikrostreifenleitung (14) an den zweiteiligen Schlitzstrahler (6) auf der ersten Leiterplattenseite (2) angekoppelt ist und das zweite Ende (18) der dritten Mikrostreifenleitung (14) den Ausgang für den Navigationsdienst bildet.

7. Mehrbereichsantenne nach Anspruch 6, wobei zusätzlich ein rauscharmer Verstärker (21) vorgesehen ist und das zweite Ende (18) der dritten Mikrostreifenleitung (14) mit dem Eingang des rauscharmen Verstärkers (21) verbunden ist, dessen Ausgang (22) den Anschluss für den Navigationsdienst bildet.

8. Mehrbereichsantenne nach einem der vorangegangenen Ansprüche, wobei alle gegebenenfalls erforderlichen elektronischen Bauelemente inklusive Verstärker auf mindestens einer der Leiterplattenseiten angeordnet sind.

9. Mehrbereichsantenne nach einem der vorangegangenen Ansprüche, wobei mindestens eine der Leiterplattenseiten eine Beschichtung zum Aufkleben auf eine Kunststoff- oder Glasoberfläche aufweist.

10. Mehrbereichsantenne nach einem der Ansprüche 6 oder 7, wobei die Mobilfunkausgänge (15, 16) und der Ausgang für den Navigationsdienst (18; 22) jeweils als Koaxialausgang ausgebildet sind.

11. Mehrbereichsantenne nach einem der Ansprüche 6 oder 7, wobei die Mobilfunkausgänge (15, 16) und der Ausgang für den Navigationsdienst (18; 22) jeweils als Hochfrequenz-Stecker oder -Buchse ausgebildet sind.

12. Mehrbereichsantenne nach einem der vorangegangenen Ansprüche, wobei die Länge des geradlinig verlaufenden Schlitzes (3) im Verhältnis 0,8 bis 0,9 zur Breite der ersten kupferkaschierten Leiterplattenseite steht.

13. Mehrbereichsantenne nach einem der vorangegangenen Ansprüche, wobei die MIMO-Mobilfunk-Schlitzstrahler-Strukturen als Zick-Zack-Schlitzstrahler-Strukturen (23; 24) ausgebildet sind.

14. Mehrbereichsantenne nach einem der vorangegangenen Ansprüche, wobei zusätzlich Anpassungsschaltungen der symmetrischen Mobilfunkstrukturen (10; 11) vorgesehen sind, und die Anpassungsschaltungen als planare Patch-Strukturen (19; 20) ausgebildet sind, welche eine Kopplung zu den Strukturen auf der ersten kupferkaschierten Leiterplattenseite (2) ermöglichen.

## Claims

1. A multi-range antenna for a receiving and/or transmitting device for mobile use, in particular in vehicles, composed of a circuit board (1) that is copper-clad on both sides, wherein copper-clad surfaces on the circuit board sides represent antenna emitter structures for the mobile radio range, WLAN or navigation services, and slotted emitter and monopole structures are formed for this purpose,
a large-scale mass cladding being provided on the first copper-clad circuit board side (2), wherein along an axis of symmetry, the mass cladding is partially interrupted by a linearly extending slot (3), whereby a first (4) and a second (5) mass cladding surface is generated, wherein within the first (4) and the second (5) mass cladding surfaces, two MIMO mobile radio slotted emitter structures (40; 50) extending symmetrically to the slot (3) are formed,
**characterized in that**
on the second copper-clad circuit board side (9), a plurality of microstrip lines and further antenna structures are formed, which are capacitively and/or inductively coupled to the structures on the first circuit board side (2), and antenna terminals are furthermore formed, wherein a slotted emitter (6) for navigation services is formed on the second mass cladding surface (5), wherein the slotted emitter (6) has a first section (7) extending in parallel to the slot (3), and a second section (8) extending perpendicular to the slot (3), and furthermore the first section (7) being shorter than the second section (8), and the short section (7) being coupled to the slot (3) for obtaining a circular polarization.

2. The multi-range antenna according to claim 1,
wherein the copper-clad circuit board (1) has a symmetrical surface with respect to its horizontal and vertical extensions.

3. The multi-range antenna according to claim 2,
wherein the surface has the shape of a square or a rectangle.

4. The multi-range antenna according to any one of the preceding claims,
wherein the slot (3) is directed from the upper edge side of the circuit board (1) toward the lower edge side of the circuit board (1).

5. The multi-range antenna according to any one of the preceding claims,
wherein the second copper-clad circuit board side (9) has two symmetrically formed MIMO mobile radio structures (10; 11) and furthermore comprises three microstrip lines (12; 13; 14).

6. The multi-range antenna according to claim 5,
wherein the symmetrically formed MIMO mobile radio structures (10; 11) each are connected to inputs of the first and second microstrip lines (12; 13), the outputs of which constitute the first (15) and second (16) output for the mobile radio, wherein an end (17) of the third microstrip line (14) is coupled to the two-piece slotted emitter (6) on the first circuit board side (2), and the second end (18) of the third microstrip line (14) constitutes the output for the navigation service.

7. The multi-range antenna according to claim 6,
wherein a low-noise amplifier (21) is provided in addition, and the second end (18) of the third microstrip line (14) is interconnected with the input of the low-noise amplifier (21), the output (22) of which constitutes the terminal for the navigation service.

8. The multi-range antenna according to any one of the preceding claims,
wherein all possibly required electronic components, including the amplifier, are arranged on at least one of the circuit board sides.

9. The multi-range antenna according to any one of the preceding claims,
wherein at least one of the circuit board sides has a coating for adhesively bonding to a plastic or glass surface.

10. The multi-range antenna according to any one of claims 6 or 7,
wherein the mobile radio outputs (15, 16) and the output for the navigation service (18; 22) each are formed as a coaxial output.

11. The multi-range antenna according to any one of claims 6 or 7,
wherein the mobile radio outputs (15, 16) and the output for the navigation service (18; 22) each are formed as a high-frequency plug or socket.

12. The multi-range antenna according to any one of the preceding claims,
wherein the length of the linearly extending slot (3) is in proportion of 0.8 to 0.9 to the width of the first copper-clad circuit board side.

13. The multi-range antenna according to any one of the preceding claims,
wherein the MIMO mobile radio slotted emitter structures are formed as zigzag slotted emitter structures (23; 24).

14. The multi-range antenna according to any one of the preceding claims,
wherein adapting circuits of the symmetric mobile radio structures (10; 11) are provided in addition, and the adapting circuits are formed as planar patch structures (19; 20) which enable to be coupled to the structures on the first copper-clad circuit board side (2).

## Revendications

1. Antenne multigamme pour un dispositif de réception et/ou d'émission destiné à une utilisation mobile, en particulier dans des véhicules, constituée d'une carte à circuits (1) doublée de cuivre sur les deux faces, dans laquelle
des surfaces doublées de cuivre sur les faces de la carte à circuits représentent des structures rayonnantes d'antenne pour la gamme de radiocommunication mobile, la WiFi et/ou les services de navigation, et des structures rayonnantes à fente et unipolaires sont formées à cet effet, un doublage de masse est prévu sur une grande surface sur la première face (2) de la carte à circuits doublée de cuivre,
le doublage de masse est partiellement interrompu le long d'un axe de symétrie par une fente (3) s'étendant en ligne droite, dont résultent des première (4) et deuxième (5) surfaces de doublage de masse,
deux structures rayonnantes à fente pour radiocommunication mobile MIMO (40 ; 50) sont formées à l'intérieur de la première (4) et de la deuxième (5) surface de doublage de masse,
**caractérisée en ce que**
sur la deuxième face (9) de la carte à circuits doublée de cuivre sont prévues plusieurs lignes microruban et d'autres structures d'antenne qui sont couplées de manière capacitive et/ou inductive aux structures de la première face (2) de la carte à circuits, et
il est en outre prévu des connexions d'antenne,
sur la deuxième surface de doublage de masse (5) est prévu un élément rayonnant à fente (6) pour des services de navigation, l'élément rayonnant à fente (6) comprenant une première portion (7) parallèle à la fente (3) et une seconde portion (8) perpendiculaire à la fente (3), et en outre la première portion (7) étant plus courte que la deuxième portion (8), et la portion courte (7) étant couplée à la fente (3) pour obtenir une polarisation circulaire.

2. Antenne multigamme selon la revendication 1,
dans laquelle la carte à circuits (1) doublée de cuivre présente une surface symétrique par rapport à son extension horizontale et verticale.

3. Antenne multigamme selon la revendication 2,
dans laquelle la surface présente la forme d'un carré ou d'un rectangle.

4. Antenne multigamme selon l'une des revendications précédentes,
dans laquelle la fente (3) est dirigée depuis le côté bord supérieur de la carte à circuits (1) vers le côté bord inférieur de la carte à circuits (1).

5. Antenne multigamme selon l'une des revendications précédentes,
dans laquelle la deuxième face (9) de la carte à circuits doublée de cuivre présente deux structures de radiocommunication mobile MIMO (10 ; 11) formées symétriquement et présente en outre trois lignes microrubans (12 ; 13 ; 14).

6. Antenne multigamme selon la revendication 5,
dans laquelle les structures de radiocommunication mobile MIMO (10 ; 11), réalisées symétriquement, sont reliées à des entrées respectives des première et deuxième lignes microrubans (12 ; 13), dont les sorties forment la première (15) et la deuxième (16) sortie pour la radiocommunication mobile, une extrémité (17) de la troisième ligne microruban (14) étant couplée à l'élément rayonnant à fente (6) en deux parties sur la première face (2) de la carte à circuits, et la deuxième extrémité (18) de la troisième ligne microruban (14) formant la sortie pour le service de navigation.

7. Antenne multigamme selon la revendication 6,
dans laquelle est prévu en supplément un amplificateur à faible bruit (21), et
la deuxième extrémité (18) de la troisième ligne microruban (14) est connectée à l'entrée de l'amplificateur à faible bruit (21), dont la sortie (22) constitue la connexion pour le service de navigation.

8. Antenne multigamme selon l'une des revendications précédentes,
dans laquelle tous les composants électroniques éventuellement nécessaires, y compris l'amplificateur, sont disposés sur au moins une des faces de la carte à circuits.

9. Antenne multigamme selon l'une des revendications précédentes,
dans laquelle au moins l'une des faces de la carte à circuits présente un revêtement à coller sur une surface en matière plastique ou en verre.

10. Antenne multigamme selon l'une des revendications 6 ou 7,
dans laquelle les sorties de radiocommunication mobile (15, 16) et la sortie pour le service de navigation (18 ; 22) sont chacune réalisées sous forme de sortie coaxiale.

11. Antenne multigamme selon l'une des revendications 6 ou 7,
dans laquelle les sorties de radiocommunication mobile (15, 16) et la sortie pour le service de navigation (18 ; 22) sont chacune réalisées sous forme d'élément mâle ou d'élément femelle haute fréquence.

12. Antenne multigamme selon l'une des revendications précédentes,
dans laquelle la longueur de la fente (3) s'étendant de façon rectiligne est dans un rapport de 0,8 à 0,9 sur la largeur de la première face de la carte à circuits doublée de cuivre.

13. Antenne multigamme selon l'une des revendications précédentes,
dans laquelle les structures rayonnantes à fentes de radiocommunication mobile MIMO sont réalisées sous forme de structures rayonnantes à fentes en zigzag (23 ; 24).

14. Antenne multigamme selon l'une des revendications précédentes,
dans laquelle sont prévus en supplément des circuits d'adaptation des structures symétriques de radiocommunication mobile (10 ; 11), et les circuits d'adaptation sont réalisés sous forme de structures patch planes (19 ; 20) qui permettent un couplage aux structures sur la première face (2) de la carte à circuits doublée de cuivre.
